# EUROPÄISCHE PATENTSCHRIFT

(11) **EP 0 369 399 B1**
(45) Veröffentlichungstag und Bekanntmachung des Hinweises auf die Patenterteilung: **10.08.1994**
(21) Anmeldenummer: 89121065.0
(22) Anmeldetag: 14.11.1989
(51) Int. Cl.: B07B 7/083

(54) **Windsichter**
Wind sifter
Séparateur pneumatique

(30) Priorität: 17.11.1988 DE 3838871
(43) Veröffentlichungstag der Anmeldung: 23.05.1990
(73) Patentinhaber: Nied, Roland, Dr.-Ing., D-86486 Bonstetten (DE)
(72) Erfinder: Nied, Roland, Dr.-Ing., D-86486 Bonstetten (DE)
(74) Vertreter: Walter, Helmut, Dipl.-Ing.

(56) Entgegenhaltungen:
- DE-A- 3 638 915
- DE-A- 3 838 871
- DE-B- 1 757 582
- DE-C- 3 303 078
- DE-C- 3 508 889
- FR-A- 1 565 729
- CHEMIE INGENIEUR. TECHNIK, Band 54, Nr. 7, Juli 1982, Seiten 621-630, Nürnberg,DE; M. BOHNET: "Zyklonabscheider zum Trennen von Gas/Feststoff-Strömungen"

## Beschreibung

Die Erfindung bezieht sich auf einen Windsichter, bei dem die Sichtvorrichtung aus einem entgegen der wirkenden Fliehkraft durchströmenten rotierenden Sichtrad besteht, welches mit Schaufeln am äußeren Umfang versehen ist. Sichtluft und Feingut verlassen das Sichtrad durch einen Auslaßstutzen, das Grobgut wird von dem rotierenden Schaufelkranz abgewiesen und gelangt über eine geeignete Austragsvorrichtung aus dem Sichtraum.

Bewährte Windsichter dieser Art sind zum Beispiel in der DE-C 17 57 582 oder der DE-C 33 03 078 beschrieben. Ein derartiges Schaufelsichtrad beschreibt zum Beispiel die DE-C 35 08 889.

Zum Erzielen einer höheren Feinheit sowie einer verbesserten Spritzkornfreiheit werden solche Sichter bisweilen mit zum Tauchrohr verlängertem Auslaßstutzen für das Feingut und die Sichtluft ausgerüstet. Dabei ragt der Auslaßstutzen als festes Einbauteil um einen gewissen Betrag in das Sichtrad hinein (siehe DE-C 33 03 078, Fig. 1, Pos. 12).

Feststehende Einbauten im Inneren von Schaufelsichträdern haben jedoch den Nachteil, daß sich die rotierende Strömung an diesen stark abbremst; dadurch wird zumindest ein Teil des erzielbaren Fortschrittes wieder zunichte gemacht. Weiterhin ist der Verschleiß an derartigen feststehenden Einbauten gerade bei feinsten Trennungen sehr hoch, da die Relativgeschwindigkeit zwischen Auslaßstutzen als bei den bekannten Windsichtern besonders markantem feststehendem Einbauteil und den von der rotierenden Gasströmung mitgeschleppten Teilchen sehr groß ist.

Ein Windsichter mit einem Sichterrad aus zwei Deckscheiben und einem zwischen den Deckscheiben gehaltenen Schaufelkranz ist auch aus der FR-A-156 57 29 bekannt, und bei diesem Windsichter ist ein koaxiales Auslaßrohr drehfest mit der abströmseitigen Deckscheibe des Sichterrades verbunden. Das Auslaßrohr ist mit konstantem Innendurchmesser an die abströmseitige Deckscheibe herangeführt und setzt sich in einer Öffnung in der auslaßseitigen Deckscheibe fort, deren Länge exakt der Dicke der Deckscheibe entspricht und deren Querschnitt sich von der vom Schaufelkranz umschlossenen, von den Deckscheiben begrenzten Sichtkammer aus zum eigentlichen Auslaßrohr hin nach der Art eines Kegelstumpfes verjüngt.

Aufgabe der Erfindung ist es demzufolge, das Sichtrad so auszubilden, daß Verluste infolge Relativbewegungen zwischen bewegten Teilen und feststehenden Bauteilen deutlich verringert werden. In weiterer Ausgestaltung liegt der Erfindung die Aufgabe zugrunde, eine kompakte Sichterbauweise zu ermöglichen.

Durch die erfindungsgemäße Ausbildung des Windsichters gemäß den Patentansprüchen werden die geschilderten Nachteile, die bei Verwendung eines feststehenden Tauchrohres auftreten, weitestgehend vermieden. Die Reibungsverluste werden verringert und eine kompakte Bauweise ist möglich. So ist wegen der reduzierten Abbremsung der Strömung um das mitrotierende Tauchrohr im allgemeinen eine etwas geringere Sichterdrehzahl erforderlich, um die gleiche Feinheit zu erzielen. Dies führt, unterstützt durch die kleinere auftretende Relativgeschwindigkeit zwischen mitrotierendem Tauchrohr und von der Strömung mitgeschleppten Teilchen, zu einer erheblichen Reduzierung des Verschleißes, während gleichzeitig durch den in die Sichtkammer hineinragenden Teil des Stutzens eine bessere Klassierung erreicht wird, der Verschleiß also auch bei feinster Trennung gering ist und die in der Drallströmung auftretende Umfangsgeschwindigkeit wird bereits in dem als "Tauchrohr" dienenden Stutzen (gemäß vᵤr = const.) abgebaut.

Durch die optimierte Strömungsführung im diffusorartig ausgebildeten Tauchrohr sowie wegen der im allgemeinem bei gleicher Feinheit reduzierten Sichterdrehzahl wird zudem der Druckverlust des erfindungsgemäß ausgestalteten Windsichters gegenüber einem Windsichter mit feststehendem Austrittsstutzen deutlich verringert.

Die Erfindung, insbesondere soweit es auch um die kompakte Sichterbauweise geht, ist nachfolgend anhand der Zeichnung näher erläutert; in der Zeichnung zeigen
- Fig. 1: ein erfindungsgemäß ausgestaltetes und zur Anwendung kommendes Sichtrad als vertikaler Querschnitt und
- Fig. 2: ebenfalls als vertikaler Querschnitt einen erfindungsgemäßen Windsichter mit einem erfindungsgemäßen Sichtrad in einer gegenüber Fig. 1 geänderten Ausführung, der sich insbesondere auch durch eine kompakte Bauweise auszeichnet.

Das Sichtrad weist eine obere, erste, abströmseitige Deckscheibe 1 auf und eine dazu axial versetzte untere, zweite Deckscheibe 2. Zwischen den beiden Deckscheiben 1,2 befinden sich in gleichmäßigen Abständen in Umrangsrichtung Schaufeln 3. Derartige Sichträder sind an sich bekannt, so daß weitere Ausführungen zur Ausbildung der Schaufeln 3 nicht gemacht werden müssen. Sie sind bei einer den bisherigen Ausführungen näheren Ausführungsform am Außenumfang der oberen und unteren Deckscheibe 1,2 fest zwischen diesen angeordnet, indem die beiden Deckscheiben durch Bolzen zusammengehalten sind und zwischen sich die Schaufeln halten. Deckscheiben und Schaufeln bilden das um seine Längsachse 4 drehende Sichtrad.

Mit der oberen Deckscheibe 1 ist der Austrittsstutzen 5 fest verbunden. Er ist als Tauchrohr mit dem Abschnitt 6 in das Innere des Sichtrades 1 bis 3 hineingeführt, um innerhalb des Sichtrades mit der oberen Deckscheibe 1 drehfest verbunden zu sein. In einem oberen Abschnitt 7 ist der Austrittsstutzen oberhalb der oberen Deckscheibe 1 innen trichterförmig erweitert; An-und Abströmung der mit Feinstaub angereicherten Sichtluft sind durch Pfeile 8,9 gekennzeichnet. Die Drehbewegung wird in das Sichtrad über die untere Deckscheibe 2 eingeleitet. Im Bereich der Strömung 8,9 ist die Relativgeschwindigkeit zwischen Strömung und Austrittsstutzen 5 gegenüber konventionellen Lösungen stark herabgesetzt.

Sichtrad und dessen oberer Deckscheibe 1 drehfest zugeordneter Austrittsstutzen 5 sind bei dem erfindungsgemäßen Windsichter gemäß Fig. 2 in einem Gehäuse angeordnet, das aus einem topfförmigen Unterteil 10 und einem oberen Deckel 11 besteht. Die beiden Gehäuseteile 10,11 liegen in Umfangsflanschen 12,13 aufeinander und sind durch durch diese Umfangsflansche hindurchgesteckte Schraubverbindungen 14 lösbar miteinander verbunden. Das Gehäuseunterteil 10 weist eine seitliche Konsole 15 auf, in der der Deckel 11 mittels eines Zapfens 16 um dessen Längsachse schwenkbar gelagert ist. Zum Schwenken des Deckels 11 um die Längsachse des Zapfens 16 werden die durch die Flansche 12,13 gesteckten Schraubverbindungen 14 gelöst. Der Deckel 11 ist mit einem halsförmigen Ansatz 17 versehen, in dem ein oberes, zylinderrohrförmiges Austrittsrohr 18 in zwei axial gegeneinander versetzten Lagern 19,20 um seine Längsachse drehbar gelagert ist; in dem Austrittsrohr 18 setzt sich der Austrittsstutzen 5 fort.

Am oberen Ende ist das Austrittsrohr 18 an eine nicht gezeichnete Unterdruckquelle angeschlossen. Ebenfalls am oberen Ende wird das Antriebsdrehmoment in das Austrittsrohr 18 eingeleitet, wozu als Beispiel außerhalb des oberen, durch einen Deckel lösbar verschlossenen Endes des halsförmigen Ansatzes 17 eine drehfest mit dem Antriebsstutzen verbundene Riemenscheibe 21 und ein auf diese einwirkender Antriebsriemen 22 dargestellt sind.

Die zweite, untere Deckscheibe 2 ist mittels eines Zapfens 23 an einen Lagerbolzen 24 befestigt, der in Lagern 25,26 in einem ebenfalls halsförmigen Ansatz 27 des Gehäuseunterteils 10 um seine Längsachse drehbar gelagert ist. Erfindungsgemäß kann diese zweite, untere Deckscheibe 2 als horizontal angeordnete Schlagscheibe ausgebildet sein, indem an ihrem äußeren Umfang außerhalb der Schaufeln 3 in geeigneter Weise ausgebildete Schlagwerkzeuge 28 angeordnet sind, denen gegenüber im Gehäuseunterteil 10 eine Mahlbahn 29 angeordnet ist. Die untere Deckscheibe 2 wird separat angetrieben, weshalb in den Lagerbolzen 24 außerhalb des Ansatzes 27 das Antriebsdrehmoment eingeleitet wird, wozu, wiederum als Beispiel, auf das äußere Ende des Lagerbolzens 24 außerhalb des durch einen lösbaren Deckel verschlossenen Ansatzendes eine Riemenscheibe 30 drehfest aufgesetzt ist, auf die ein Antriebsriemen 31 einwirkt.

Die Riementriebe 21,22 einerseits und 30,31 andererseits sind so aufeinander abgestimmt, daß obere und untere Deckscheibe 2,3 gleichmäßig, vor allem aber in einem gewollten anderen Drehzahlverhältnis, angetrieben werden und gewollte Drehzahlunterschiede auftreten können und entsprechend Relativbewegungen zwischen den unteren Enden der Schaufeln 3 und der unteren Deckscheibe 2 auftreten. Deshalb ist bei diesem Sichtrad eine feste Verbindung zwischen oberer Deckscheibe 1 und Schaufeln 3, keine Berührung jedoch zwischen Schaufeln 3 und unterer Deckscheibe 2 vorgesehen.

Zwischen dem Kranz der Schaufeln 3 und dem Kranz der Schlagwerkzeuge 28, oberhalb der Schlagwerkzeuge 28 ist ein Führungsrohr 32 angeordnet und mit Stützschaufeln 33 im Gehäuseunterteil 10 derart gehalten, daß es den Schaufelkranz 3 konzentrisch umgibt.

Unterhalb der unteren, als Schlagscheibe ausgebildeten Deckscheibe 2 mündet unmittelbar über dem Gehäuseboden radial in das Gehäuseunterteil 10 ein Einlaßstutzen 34 zur Einbringung der Sichtluft. Im Bereich des Führungsrohres 32 und zwischen oberer und unterer Deckscheibe 1,2 mündet radial in das Gehäuseunterteil 10 ein Einlaßstutzen 35 für das Gut, das mittels einer im Einlaßstutzen 35 angeordneten Einlaßschnecke 36 in das Gehäuse gefördert wird.

Bei laufendem Sichtrad 1 bis 3 tritt die Sichtluft durch den Stutzen 34, das Gut durch den Stutzen 35 in das Gehäuseunterteil 10 ein, worauf die mit Gut angereicherte Sichtluft durch den Ringkanal 37 zwischen dem Führungsrohr 32 und der Wand des Gehäuseunterteils 10 hindurch einem Krümmer 38 im Gehäusedeckel 11 zugeführt wird, in dem eine Strömungsumkehr erfolgt. Die gutangereicherte Sichtluft gelangt nun in den Bereich innerhalb des Führungsrohres 32, um von dort aus in radialer Richtung in das Sichtrad eingesaugt zu werden, wo an den Schaufeln 3 eine Abtrennung von zu grobkörnigem Gut erfolgt, so daß in das Sichtrad feingutbeladene Sichtluft gelangt. Diese feingutbeladene Sichtluft wird im Sichtrad in eine axiale Strömungsrichtung umgelenkt und wird nunmehr durch den Austrittsstutzen 5 und das Austrittsrohr 18 abgesaugt. In einem dem Tauchrohrabschnitt 18 nachgeschalteten Filter wird auch noch das Feingut aus der Luft ausgefiltert. Das zu grobe Gut gelangt entlang der zur Schlagscheibe ausgebildeten Deckscheibe 2 in den Bereich der Schlagwerkzeuge 28 und der Mahlbahn 29, um dort zu Gut kleinerer Körnung zerschlagen zu werden und erneut mit der Sichtluft und Frischgut in beschriebener Art und Weise dem Sichtrad zugeführt zu werden.

Erfindungsgemäß ist nach dem Aufklappen des Gehäusedeckels 11 das Innere des Gehäuses 10,11 gut zugänglich und eine Reinigung und Wartung insbesondere des von der unteren Deckscheibe 2 entfernten Sichtradteiles mit der oberen Deckscheibe 1 und den Schaufeln 3 und gegebenenfalls dessen Reparatur sind gut möglich.

## Patentansprüche

1. Windsichter mit einem entgegen der Fliehkraft radial von außen nach innen von der feingutbeladenen Sichtluft angeströmten rotierenden Sichtrad, aus dem diese Sichtluft axial durch ein Austrittsrohr (18) abströmt und das eine abströmseitige Deckscheibe (1), mit der das Austrittsrohr (18) verbunden ist, eine axial dazu versetzt angeordnete, zweite Deckscheibe (2) und dazwischen am Umfang angeordnete Schaufeln (3) aufweist, **dadurch gekennzeichnet,** daß das Austrittsrohr (18) sichtradseitig einen Stutzen (5) aufweist, über den das Austrittsrohr (18) drehfest mit der abströmseitigen Deckscheibe (1) des Sichtrades verbunden ist und der mit einem Abschnitt (6) im Bereich zwischen den beiden Deckscheiben (1,2) des Sichterrades endet sowie einen Abschnitt (7) aufweist, in dem sich der Innenquerschnitt des Stutzens (5) stetig zum Innenquerschnitt des Austrittsrohres (18) hin erweitert.

2. Windsichter nach Anspruch 1, **dadurch gekennzeichnet,** daß die zweite Deckscheibe (2) im Bereich eines zylindrischen Lagerzapfens (24) drehbar im Gehäuse (10,11) gelagert ist und der Antrieb (30,31) über diese zweite Deckscheibe in das Sichtrad (1 bis 3) eingeleitet wird.

3. Windsichter nach einem der Ansprüche 1 und 2, **dadurch gekennzeichnet,** daß die zweite Deckscheibe (2) mit Schlagwerkzeugen (28) ausgerüstet ist.

4. Windsichter nach Anspruch 3, **dadurch gekennzeichnet,** daß jede der beiden Deckscheiben (1,2) einen eigenen Antrieb (21,22 bzw. 30,31) hat und beide Deckscheiben mit unterschiedlichen Drehzahlen antreibbar sind, wobei die abströmseitige Deckscheibe (1) über den als Hohlwelle ausgebildeten Austrittsstutzen (5,6,18), die zweite Deckscheibe (2) über einen Lagerzapfen (24) angetrieben werden.

5. Windsichter nach Anspruch 3 oder 4, **dadurch gekennzeichnet,** daß die Schaufeln (3) an der abströmseitigen Deckscheibe (1) befestigt sind und vor der zweiten Deckscheibe (2) berührungsfrei enden.

6. Windsichter nach Anspruch 5, **dadurch gekennzeichnet,** daß das Sichtrad (1 bis 3) in einem zweiteiligen Gehäuse (10,11) angeordnet ist derart, daß die abströmseitige Deckscheibe (1) mit den Schaufeln (3) und dem Austrittsstutzen (5,6,18) in einem abnehmbaren Gehäusedeckel (11) gelagert ist, während die zweite, als Schlagscheibe mit Schlagwerkzeugen (28) ausgebildete Deckscheibe (2) in dem tassenförmigen, zur Aufnahme des Sichtrades in dessen Betriebsstellung ausgebildeten Gehäuseteil (10) drehbar gelagert ist.

7. Windsichter nach Anspruch 6, **dadurch gekennzeichnet**, daß der Deckel (11) in einem Lager (16) am Gehäuse- bzw. Deckelrand abklappbar mit dem tassenförmigen Gehäuseteil (10) verbunden ist.

8. Windsichter nach einem der Ansprüche 4 bis 7, **dadurch gekennzeichnet,** daß die abströmseitige Deckscheibe (1) mittels des als Hohlwelle ausgebildeten Austrittsstutzens (5,6,18) und die als Schlagscheibe mit Schlagwerkzeugen (28) ausgebildete zweite Deckscheibe (2) mittels eines Zapfens (24) in je einem halsförmigen Gehäuseansatz (17 bzw. 27) drehbar gelagert sind, wobei der jeweilige Antrieb (21,22 bzw. 30,31) auf die Hohlwelle bzw. den Zapfen außerhalb des halsförmigen Gehäuseansatzes einwirkt.

## Claims

1. An air separator comprising a rotating separator wheel to which the flow of separator air charged with fine material is admitted radially from the exterior inwards against centrifugal force, and from which the separator air flows off axially through an exit tube (18), and comprising a cover disc (1) on the outflow side, to which the exit tube (18) is connected, a second cover disc (2) axially offset therefrom, and peripherally disposed blades (3) therebetween, characterised in that the exit tube (18) has on the separator wheel side a port (5) by means of which the exit tube (18) is connected for rotation to the separator wheel cover disc (1) on the outflow side and which terminates, by a portion (6), in the area between the two cover plates (1, 2) of the separator wheel, and has a portion (7) in which the internal cross-section of the port (5) continuously widens towards the inner cross-section of the exit tube (18).

2. An air separator according to claim 1, characterised in that the second cover disc (2) is mounted rotatably in the housing (10, 11) in the region of a cylindrical journal (24) and the drive (30, 31) is transmitted to the separator wheel (1 - 3) by way of this second cover disc.

3. An air separator according to claim 1 or 2, characterised in that the second cover disc (2) is equipped with impact tools (28).

4. An air separator according to claim 3, characterised in that each of the two cover discs (1, 2) has its own drive (21, 22; 30, 31) and the two cover discs are drivable at different speeds, the cover disc (1) on the outflow side being driven by way of the exit port (5, 6, 18), which is constructed as a hollow shaft, while the second cover disc (2) is driven by way of a journal (24).

5. An air separator according to claim 3 or 4, characterised in that the blades (3) are secured to the cover disc (1) on the outflow side and terminate before the second cover disc (2) without contact.

6. An air separator according to claim 5, characterised in that the separator wheel (1 - 3) is disposed in a two-part housing (10, 11), in such manner that the cover disc (1) on the outflow side is mounted with the blades (3) and the exit port (5, 6, 18) in a removable housing cover (11), while the second cover disc (2) constructed as an impact disc with impact tools (28) is mounted rotatably in the cup-shaped housing part (10) constructed to receive the separator wheel in its operative position.

7. An air separator according to claim 6, characterised in that the cover (11) is connected to the cup-shaped housing part (10) so as to be pivotable in a bearing (16) on the housing and cover edge.

8. An air separator according to any one of claims 4 to 7, characterised in that the cover disc (1) on the outflow side is mounted rotatably by means of the exit port (5, 6, 18), which is constructed as a hollow shaft, and the second cover disc (2) constructed as an impact disc with impact tools (28) is mounted rotatably by means of a pin (24), a neck-shaped housing attachment (17, 27 respectively) being provided for the mounting in each case, the associated drive (21, 22; 30, 31) acting on the hollow shaft and on the pin outside the neck-shaped housing attachment.

## Revendications

1. Séparateur pneumatique comprenant une roue séparatrice tournante qui reçoit de l'air de séparation chargé de particules fines et s'écoulant radialement de l'extérieur vers l'intérieur à l'encontre de la force centrifuge, de laquelle cet air de séparation sort axialement par un tube de sortie (18) et qui comporte un disque de recouvrement (1) côté écoulement, auquel le tube de sortie (18) est relié, un second disque de recouvrement (2) décalé axialement par rapport au premier et, entre les deux, des palettes (3) disposées sur la périphérie, **caractérisé en ce que** le tube de sortie (18) comporte, côté roue séparatrice, un manchon (5) au moyen duquel le tube de sortie (18) est lié en rotation avec le disque de recouvrement (1) côté écoulement de la roue séparatrice, qui se termine par une partie (6) dans la zone située entre les disques de recouvrement (1, 2) de la roue séparatrice et qui comporte une partie (7) dans laquelle la section transversale intérieure du manchon (5) s'élargit constamment pour atteindre la section transversale intérieure du tube de sortie (18).

2. Séparateur pneumatique selon la revendication 1, **caractérisé en ce que** le second disque de recouvrement (2) est monté dans le carter (10, 11) avec possibilité de rotation dans la zone d'un tourillon d'appui cylindrique (24), et l'entraînement (30, 31) est appliqué à la roue séparatrice (1 à 3) par l'intermédiaire de ces deux disques de recouvrement.

3. Séparateur pneumatique selon l'une des revendications 1 et 2, **caractérisé en ce que** le second disque de recouvrement (2) est équipé d'outils de percussion (28).

4. Séparateur pneumatique selon la revendication 3, **caractérisé en ce que** chacun des deux disques de recouvrement (1, 2) possède son dispositif d'entraînement propre (21, 22 et, respectivement, 30, 31) et les deux disques de recouvrement peuvent être entraînés à des régimes différents, le disque de recouvrement (1) côté écoulement étant entraîné par l'intermédiaire du manchon de sortie (5, 6, 18) conçu sous la forme d'un arbre creux et le second disque de recouvrement (2) étant entraîné par l'intermédiaire d'un tourillon d'appui (24).

5. Séparateur pneumatique selon la revendication 3 ou 4, **caractérisé en ce que** les palettes (3) sont fixées au disque de recouvrement (1) côté écoulement et se terminent devant le second disque de recouvrement (2) sans le toucher.

6. Séparateur pneumatique selon la revendication 5, **caractérisé en ce que** la roue séparatrice (1 à 3) est disposée dans un carter en deux parties (10, 11), de façon que le disque de recouvrement (1) côté écoulement, muni des palettes (3) et du manchon de sortie (5, 6, 18), soit logé dans un couvercle de carter amovible (11), tandis que le second disque de recouvrement (2) conçu sous la forme d'un disque de percussion muni d'outils de percussion (28) est logé, avec possibilité de rotation, dans la partie en forme de tasse (10) du carter conçue pour recevoir la roue séparatrice lorsque celle-ci est en position de fonctionnement.

7. Séparateur pneumatique selon la revendication 6, **caractérisé en ce que** le couvercle (11) est relié, de manière rabattable, à la partie en forme de tasse (10) du carter au niveau d'un palier (16) disposé sur le bord du carter ou du couvercle.

8. Séparateur pneumatique selon l'une des revendications 4 à 7, **caractérisé en ce que** le disque de recouvrement (1) côté écoulement est monté avec possibilité de rotation au moyen du manchon de sortie (5, 6, 18) conçu sous la forme d'un arbre creux et le second disque de recouvrement (2) conçu sous la forme d'un disque de percussion muni d'outils de percussion (28) est monté avec possibilité de rotation au moyen d'un tourillon (24), chacun desdits disques étant disposé dans un embout de carter (17 et, respectivement, 27) en forme de col, le dispositif d'entraînement (21, 22 et, respectivement, 30, 31) agissant sur l'arbre creux et, respectivement, sur le tourillon à l'extérieur de l'embout de carter en forme de col.
